# EUROPÄISCHE PATENTSCHRIFT

(11) **EP 2 753 767 B1**
(45) Veröffentlichungstag und Bekanntmachung des Hinweises auf die Patenterteilung: **04.11.2015**
(21) Anmeldenummer: 12756001.9
(22) Anmeldetag: 04.09.2012
(51) Int. Cl.: E04B 1/68, E06B 1/62

(54) **FLÄCHENFÖRMIGES DICHTUNGSBAND**
LAMINAR SEALING TAPE
BANDE D'ÉTANCHÉITÉ PLANE

(30) Priorität: 06.09.2011 DE 202011105371 U
(43) Veröffentlichungstag der Anmeldung: 16.07.2014
(73) Patentinhaber: Tremco illbruck Produktion GmbH, 92439 Bodenwöhr (DE)
(72) Erfinder: VRSTALA, Jakub, 190 00 Prag 9 (CZ)
(74) Vertreter: Lippert, Stachow & Partner
(86) Internationale Anmeldenummer: PCT/EP2012/067194
(87) Internationale Veröffentlichungsnummer: WO 2013/034540

(56) Entgegenhaltungen:
- EP-A1- 2 031 141
- DE-C1- 19 514 420
- DE-U1- 20 215 528

## Beschreibung

Die Erfindung betrifft ein flächenförmiges Dichtungsband zur Abdichtung eines Wandaufbaubereiches, beispielsweise zur Überdeckung des Übergangsbereichs eines Rahmenbauteils oder Mauerwerksbereichs und eines benachbarten Bereichs des Wandaufbaus, wobei das Dichtungsband zwei Längsränder aufweist und bereichsweise in Bandlängsrichtung verteilt mit einem Haftmittel versehen oder versehbar ist, mittels dessen das Dichtungsband an einem Bauteil anhaftbar ist, wobei das Dichtungsband einen sich in Bandlängsrichtung erstreckenden ersten Streifen aus einem dehnfähigen und reißfesten Material (erstes Material) aufweist.

Derartige Dichtungsbänder sind insbesondere zur Wandaufbauabdichtung im Bereich eines Rahmenbauteils bekannt, wobei benachbart dem Rahmenbauteil oftmals eine Lage eines Dämmmaterials angeordnet ist, beispielsweise eines Wärmedämmmaterials wie eine Glas- oder Mineralwollmatte, Schaumstoffmatte oder dergleichen, und der Übergangsbereich zwischen Rahmenbauteil und Dämmmaterial bzw. der mit dem Dämmmaterial gefüllte Bereich zwischen Tragkonstruktion und Außenwandaufbau/Fassade abzudichten ist. Mittels des Dämmmaterials wird ein hoch wärmegedämmter Bauwerksbereich bereitgestellt, insbesondere in Bezug auf die heutigen Wärmedämmantorderungen von Gebäuden. Das Rahmenbauteil kann hierbei ein Fenster- oder Türrahmen oder ein anderer Teil einer Rahmenkonstruktion darstellen. Durch das Dichtungsband kann eine Abdichtung gegen äußere Umgebungseinflüsse erzielt werden, insbesondere eine Schlagregendichtigkeit, Luftdichtigkeit und dergleichen. Weiterhin soll dieser Bereich der Abdichtung UV-beständig sein, da dieser bis zur Fertigstellung des jeweiligen Gebäudes oder auch darüber hinaus Sonnenbestrahlung ausgesetzt sein kann. Weiterhin soll das Dichtungsband Lageveränderungen des ersten und des zweiten Bereiches der Gebäudewand gegeneinander ausgleichen können, so dass das Dichtungsband aus einem dehnfähigen und reißfesten Material bestehen soll. Das Dichtungsband erstreckt sich hierbei in der Regel von einem raumaußenseitigen Bereich, welcher beispielsweise an dem Verkleidungsbauteil angeordnet bzw. an diesem festgelegt sein kann, zu einem rauminnenseitigen Bereich, welcher beispielsweise an einer Dämmschicht des Wandaufbaus anliegen kann. Das Dichtungsband grenzt rauminnenseitig meist an eine derartige Dämmschicht an oder erstreckt sich über einen Teilbereich derselben, zumeist an dieser anliegend. Das Dichtungsband soll in diesem Bereich die Wasserdampfdiffusion der Rauminnenseite zur Raumaußenseite hin möglichst wenig beeinträchtigen. Insgesamt soll das Dichtungsband somit ein komplexes Anforderungsprofil erfüllen, welches durch bisher bekannte Dichtungsbänder nur unzulänglich erfüllt wird.

Die DE 202 15 528 U1 beschreibt ein Dichtungsband zum Abdichten einer Anschlussfuge mit einer ersten und einer zweiten streifenförmigen Bahn, wobei die erste streifenförmige Bahn dampfdiffusionsoffen und die zweite Bahn dampfdiffusionsdicht ausgebildet ist. Die Bahnen umfassen jeweils eine Trägerbahn sowie eine aufkaschierte Folie, wobei die Folie dampfdiffusionsoffen oder dampfdiffusionsdicht ausgebildet ist.

Der Erfindung liegt die Aufgabe zugrunde, ein Dichtungsband zur Abdichtung zwischen Bereichen eines Gebäudewandaufbaus bereitzustellen, welches die oben genannten Probleme löst.

Die Aufgabe wird erfindungsgemäß durch ein flächenförmiges Dichtungsband nach Anspruch 1 gelöst, welches zusätzlich zu dem ersten Streifen aus einem dehnfähigen und reißfesten Material (erstes Material) ferner einen sich in Bandlängsrichtung erstreckenden zweiten Streifen aufweist, wobei in Bezug auf die Breite des Bandes der erste Streifen und der zweite Streifen zumindest bereichsweise oder vorzugsweise über den größten Teil (vorzugsweise ≥50-75% oder insbesondere ≥ 80-90%) der Länge des Dichtungsbandes oder besonders bevorzugt über die gesamte Länge des Dichtungsbandes nebeneinander angeordnet sind. Der erste Streifen weist hierbei einen Wasserdampfdiffusionswiderstand auf, welcher zumindest 20% höher als der des zweiten Streifens ist (jeweils der zweite Streifen als Bezugsgröße 100%). Der zweite Streifen weist einen Sd-Wert im Bereich von 0,01 m bis 20 m auf. Der erste Streifen weist ferner vorzugsweise eine höhere Zugfestigkeit und/oder eine höhere Reißdehnung auf als der zweite Streifen.

Hierdurch ist ermöglicht, dass der erste Streifen des Dichtungsbandes aus einem dehnfähigen und reißfesten Material an dem Abdichtungsbereich angeordnet ist, an welchem das Dichtungsband verstärkt Zugkräften ausgesetzt ist. Dies ist beispielsweise bei der Abdichtung eines Gebäudewandaufbaus erforderlich, wenn die beiden durch das Dichtungsband abgedichteten Bereiche des Wandaufbaus gewisse Lageveränderungen zueinander eingehen, beispielsweise aufgrund thermischer Schwankungen, Erschütterungen und Vibrationen oder dergleichen oder das Dichtungsband bei oder nach dessen Montage mechanischen Zugbeanspruchungen unterliegt. Andererseits weist durch den zweiten Streifen des zweiten Materials das Dichtungsband in einem Längsbereich einen niedrigen, besonders bevorzugt sich mit der Luftfeuchtigkeit verändernden Wasserdampfdiffusionswiderstand (WDD-Widerstand), auf, wodurch das Dichtungsband besonders angepasst ist, um im Bereich einer Wärmedämmschicht eines Gebäudewandaufbaus oder dergleichen eingesetzt zu werden, beispielsweise die Wärmedämmschicht bzw. das Dämmmaterial über einen Teilbereich desselben oberflächlich überdeckend angeordnet ist. Hierdurch kann das Dichtungsband die Erfordernisse in Bezug auf die Einstellung des Wasserdampfdiffusionswiderstandes der Gebäudedämmung in besonderer Weise erfüllen, insbesondere bei Ausbildung mit variablem WDD-Widerstand. Das erfindungsgemäße Dichtungsband aus einem ersten und einem zweiten Streifen der genannten Materialien erfüllt somit in besonderer Weise das komplexe Anforderungsprofil in Bezug auf die verschiedenen Bereiche einer Gebäudeabdichtung, welche durch ein einzelnes Material nicht in dieser Weise erfüllt werden kann. So sind beispielsweise Dichtbänder mit niedrigem Wasserdiffusionswiderstand zur Abdichtung von Gebäudebereichen an sich bekannt, derartige Materialien erfüllen jedoch nicht die Erfordernisse in Bezug auf eine hohe Dehnfähigkeit und Reißfestigkeit, insbesondere bei Materialien mit sich mit der Luftfeuchtigkeit änderndem WDD-Widerstand. Wird ein derartiges herkömmliches Material eingesetzt, so muss zur optimalen Abdichtung des Gebäudebereichs ein zweites Dichtelement eingesetzt werden, um die Erfordernisse an Dehnfähigkeit, Reißfestigkeit und zumeist auch UV-Beständigkeit in dem Wandaufbaubereich zu erfüllen, was den Montageaufwand und auch die Fehleranfälligkeit der Abdichtung wesentlich erhöht. Das erfindungsgemäße Dichtungsband erfüllt somit ein komplexes Anforderungsprofil und ist zudem einfach montierbar, wobei aufgrund der Integration der beiden Streifen des Dichtungsbandes aus erstem und zweitem Material auch eine hohe Dichtigkeit in dem Übergangsbereich der beiden Streifen gewährleistet ist. Das erfindungsgemäße flächenförmige Dichtungsband ist somit in besonderer Weise dazu angepasst, an einem der beiden Wandaufbaubereiche angehaftet bzw. befestigt, den Übergangsbereich mit einem benachbarten Wandaufbaubereich zu überdecken und sich gegebenenfalls über einen Teil der Oberfläche des benachbarten Wandaufbaubereichs zu erstrecken und diesen oberflächlich abzudecken. Der benachbarte Wandaufbaubereich ist vorzugsweise eine Wärmedämmschicht. Der Dichtstreifen ist hierbei vorzugsweise an dem anderen Wandaufbaubereich befestigt, welcher eine Tragefunktion haben kann, z.B. ein Rahmen wie ein Fenster- oder Türrahmen sein kann.

Nach einer besonders bevorzugten Ausführungsform besteht der zweite Streifen zumindest teilweise aus einem Material oder weist dieses auf, welches seinen Wasserdampfdiffusionswiderstand mit der Luftfeuchtigkeit ändert (zweites Material). Diese Ausführungsform kann unabhängig von den Merkmalen des Dichtbandes gemäß dem kennzeichnenden Teil des Anspruch 1 realisiert sein. Insbesondere kann diese bevorzugte Ausführungsform aber auch besonders bevorzugt unabhängig voneinander in Kombination mit einem oder mehreren der kennzeichnenden Merkmale des Anspruch 1 gelten. So weist bevorzugt der erste Streifen einen Wasserdampfdiffusionswiderstand auf, welcher zumindest 20% höher als der des zweiten Streifens ist, so dass ein ausreichend großer Unterschied der WDD-Widerstände besteht, welcher sicher eine gerichtete Wasserdampfdiffusion zur Wasserabfuhr gewährleistet. Besonders bevorzugt weist der zweite Streifen einen Sd-Wert im Bereich von 0,01 m bis 20 m auf, so dass dieser ausreichend niedrig ist und der WDD-Widerstand sowie die zielgerichtete Diffusionsrichtung des Dichtbandes durch den ersten Streifen bestimmt wird. Besonders bevorzugt weist der erste Streifen eine höhere Zugfestigkeit und/oder eine höhere Reißdehnung auf als der zweite Streifen. Auf das oben gesagte sei verwiesen.

Vorteilhafte Ausführungsformen ergeben sich aus den Unteransprüchen. Die Merkmale der Erfindung können jeweils allgemein in Bezug auf die unterschiedlichen Ausführungsformen des erfindungsgemäßen Dichtbandes gelten.

Der erste und der zweite Streifen weisen vorzugsweise dieselbe Länge auf. Der erste und der zweite Streifen erstrecken sich vorzugsweise über die gesamte Länge des Dichtungsbandes. Die Längsränder des ersten und zweiten Streifens verlaufen jeweils vorzugsweise parallel zueinander und parallel zu der Längserstreckung des Dichtungsbandes. Dies kann jeweils unabhängig voneinander allgemein im Rahmen der Erfindung gelten.

Vorzugsweise sind der erste und der zweite Streifen aus dem ersten bzw. zweiten Material unmittelbar nebeneinander angeordnet. Hierdurch sind weitere Streifen aus gegebenenfalls weiteren Materialien entbehrlich, welche zu weiteren Übergangs- bzw. Verbindungsbereichen zwischen den einzelnen Streifen mit der Gefahr von Materialfehlanpassungen und zunehmenden Verbindungsfehlern führen würden. Gegebenenfalls kann jedoch, um bestimmte Anforderungsprofile zu erfüllen, zwischen dem ersten Streifen und dem zweiten Streifen zumindest ein weiterer Materialstreifen aus einem gegenüber dem ersten und zweiten Material unterschiedlichem Material und/oder Schichtdicke vorgesehen sein.

Der erste und der zweite Streifen weisen jeweils einen Verbindungsbereich auf, welcher sich in Längsrichtung des ersten und zweiten Streifens erstreckt, entweder in Form eines unmittelbaren Verbindungsbereichs zwischen den beiden Streifen oder in Form eines Übergangsbereichs, beispielsweise in Form zumindest eines Streifens aus einem dritten Material. Vorzugsweise erstrecken sich der erste und der zweite Streifen ausgehend von dem Verbindungsbereich seitlich zu entgegen gesetzten Seiten desselben hin, ohne außerhalb des Verbindungsbereichs mit dem jeweils anderen Streifen (von erstem und zweitem Streifen) zu überlappen, besonders bevorzugt ohne mit einem anderen Streifen des Dichtungsbandes (z. B. dem dritten Streifen) zu überlappen. Der überlappungsfreie Bereich des ersten und/oder zweiten Streifens erstreckt sich jeweils vorzugsweise über die gesamte Länge des Dichtungsbandes überlappungsfrei in Bezug auf den jeweils anderen von erstem und zweitem Streifen oder besonders bevorzugt überlappungsfrei in Bezug auf jeden anderen Streifen des Dichtungsbandes. Gegebenenfalls kann sich der überlappungsfreie Bereich jeweils auch nur über einen Teil der Länge des Dichtungsbandes erstrecken, vorzugsweise über ≥ 50 bis 75 % oder ≥ 80 bis 90 % der Länge desselben.

Besonders bevorzugt sind der erste und der zweite Streifen unmittelbar aneinander befestigt, beispielsweise stoffschlüssig durch eine geeignete Klebe- oder Haftmittelschicht oder auch Schweißverbindung, vorzugsweise durch Kontaktschweißen, wobei vorzugsweise das erste Material ausgewählt ist, um unter Temperaturerhöhung desselben an dem zweiten Material angehaftet bzw. angeschweißt werden zu können. Allgemein können der erste und der zweite Streifen miteinander überlappend ausgebildet sein, wobei der Überlappungsbereich sich über einen Teil oder vorzugsweise die gesamte Länge eines oder beider der Streifen erstreckt. Die Anordnung eines weiteren Zusatzstreifens unter Verbindung des ersten und zweiten Streifens ist hierdurch entbehrlich. Durch die überlappende Anordnung wird eine dauerhafte Verbindung zwischen dem ersten und dem zweiten Streifen erzielt, welche auch hohe Zugkräfte bei den Beanspruchungen des ersten Streifens aufnehmen kann, zum anderen werden weitere Zusatzstreifen vermieden, welche auch die Stärke des Dichtungsbandes im Verbindungsbereich des ersten und zweiten Streifens erhöhen würden. Zudem wird hierdurch ein scharfer Übergang der Eigenschaften sowohl des ersten Streifens als auch des zweiten Streifens geschaffen, nämlich bezüglich Reißdehnung und Zugfestigkeit einerseits und WDD-Widerstand andererseits, so dass sichergestellt ist, dass in einem Zwischenbereich nicht unvorteilhaftere Werte des jeweiligen Parameters gelten. Das Dichtband ist hierdurch für sich auf engem Raum stark ändernde Bausituationen besonders gut angepasst.

Der erste Streifen weist vorzugsweise eine Zugfestigkeit im Bereich von 2-30 N/mm² oder 3 bis 20 N/mm² auf, besonders bevorzugt im Bereich von 4 bis 15 N/mm² oder 4,5 bis 8 N/mm². Der erste Streifen kann unabhängig hiervon oder in Kombination hiermit eine Reißdehnung im Bereich von 50 bis 1000 %, vorzugsweise 100 bis 750 % oder 200 bis 500 % aufweisen. Die Reißdehnung kann ggf. unabhängig hiervon ≥ 50-100 %, vorzugsweise ≥ 50-200 % betragen, die Reißdehnung kann ≤ 750-1000 % oder gegebenenfalls darüber hinaus betragen, insbesondere ≤ 500-650 % oder ≤ 350-450 %. Es hat sich herausgestellt, dass hierdurch überraschenderweise eine ausreichend zugentlastende Verbindung des zweiten Streifens an dem jeweiligen Bauteil erfolgen kann, so dass die Zugkräfte durch den ersten Streifen in ausreichendem Umfang aufgenommen werden. Hierdurch ist eine ausreichende Belastbarkeit aber auch Reißfestigkeit des ersten Streifens gegeben, so dass der zweite Streifen von mechanischen Belastungen im Wesentlichen entkoppelt ist und im Hinblick auf die Wasserdampfdurchlässigkeit optimiert werden kann.

Der zweite Streifen kann eine Zugfestigkeit vorn ≥ 0,25 bis 0,50 N/mm² aufweisen, vorzugsweise ≥ 0,75 bis 1 N/mm², was sich für viele Anwendungsfälle als besonders vorteilhaft erwiesen hat, gegebenenfalls auch ≥ 2 bis 3 N/mm². Die Zugfestigkeit des zweiten Streifens kann ≤ 12 bis 15 N/mm² oder ≤ 7,5 bis 10 N/mm² betragen, beispielsweise auch ≤ 4 bis 6 N/mm², was sich für viele Fälle als bevorzugt erwiesen hat, da hierdurch der erste Streifen ausgelegt werden kann, die Zugkräfte und mechanischen Belastungen im Wesentlichen aufzunehmen. Die Zugfestigkeit des zweiten Streifens kann insbesondere im Bereich von 0,25 bis 18 N/mm2 oder im Bereich von 0,25 bis 10 N/mm2 liegen.

Die Zugfestigkeit und Reißdehnung werden im Rahmen der Erfindung jeweils nach DIN 7864-1 bestimmt.

Vorzugsweise weist der erste Streifen eine höhere Zugfestigkeit und/oder eine höhere Reißdehnung als der zweite Streifen auf, bei der jeweils gegebenen Materialstärke der Streifen. Vorzugsweise ist die Zugfestigkeit des ersten Streifens (bei dessen gegebener Materialstärke) um ≥ 10-20% oder vorzugsweise ≥ 35-50% oder besonders bevorzugt ≥ 100-200% höher als die des zweiten Streifens. Die Zugfestigkeit des ersten Streifens kann ≤ das 6 bis 8-fache oder auch ≤ das 10 bis 15-fache oder ≤ das 20-fache des zweiten Streifens betragen. Die Zugfestigkeit des ersten Streifens kann also insbesondere zwischen 20 % und dem Faktor 20 höher sein als die des zweiten Streifens, beispielsweise zwischen 50 % und dem Faktor 5 oder dem Faktor 10 oder höher.

Unabhängig hiervon oder besonders bevorzugt in Kombination hiermit ist vorzugsweise die Reißdehnung des ersten Streifens um ≥ 35-50% oder besonders bevorzugt ≥ 100-200% oder ≥ 300 -500 % größer als die Reißdehnung des zweiten Streifens. Die Reißdehnung des ersten Streifens kann ≤ das 20 bis 25-fache oder ≤ das 12 bis 15-fache betragen als die des zweiten Streifens. Die Reißdehnung des ersten Streifens kann also insbesondere zwischen 35 % und dem Faktor 25 höher sein als die des zweiten Streifens, beispielsweise zwischen 50 % und dem Faktor 15 höher als diese. Hierdurch können insgesamt in besonderem Maße Zug- oder Dehnungskräfte von dem ersten Streifen aufgenommen werden, beispielsweise aufgrund von Lageveränderungen der beiden durch das Dichtungsband abgedichteten Gebäudewandbereiche zueinander, beispielsweise aufgrund von Erschütterungen, thermischer Ausdehnung der Gebäudewandbereiche oder dergleichen. Es erfolgt zudem eine ausreichende Kraftentkoppelung der Gebäudewandbereiche von dem zweiten Streifen, welcher eine geringere Reißfestigkeit aufweist.

Der erste Streifen kann überwiegend (zu ≥ 50-75 Gew.-% oder vorzugsweise ≥ 85-95 Gew.-% oder vollständig) aus einem Polyolefin oder einem Kautschukmaterial oder einer Kombination dieser beiden Materialien bestehen. Insbesondere kann der erste Streifen überwiegend (zu ≥ 50-75 Gew.-% oder vorzugsweise ≥ 85-95 Gew.-% oder vollständig) aus zumindest einem Material aus der Gruppe EPDM (Ethylen-Propylen-Dien-Kautschuk), APTK (Ethylen-Propylen-Terpolymer-Kautschuk), FPM (Fluor-Kautschuk), FKM (Fluorcarbon-Kautschuk), Styrol-Butadien-Kautschuk (SBR), halogeniertem Kautschuk, CR (Polychloropren-Kautschuk), AU (Polyesther-Uretan-Kautschuk), EU (Polyether-Urethan-Kautschuk) oder Butylkautschuk oder Mischungen derselben bestehen. Die Mischungen können Blends dieser Materialien, enthaltend zwei oder mehr derselben nebeneinander, oder Copolymerisate derselben darstellen, beispielsweise in Form von Blockpolymeren oder statistischen Polymeren. Besonders vorteilhaft besteht der erste Streifen aus EPDM oder weist eine durchgehende Schicht aus EPDM auf. Der O- und/oder N-Gehalt des polymeren Materials, welcher sich bei Pyrolyse mit Sauerstoff im Überschuss bei 500°C verflüchtigt, beträgt unabhängig voneinander vorzugsweise ≤ 10 % oder ≤ 2-5 Gew.-% oder ≤ 0,5-1 Gew.-%, besonders bevorzugt ≤ 0,1-0,2 Gew.-%, bezogen auf den Glührückstand des polymeren Materials bei 1000°C). Vorzugsweise weist das polymere Material des ersten Streifens keine hydrophilen funktionellen Gruppen auf, also keine O- und/oder N-haltigen Gruppen, nicht an den Seitengruppen und/oder nicht im Polymergrundgerüst.

Besonders bevorzugt besteht der erste Streifen aus einem nichtporösen Material oder weist keine Bestandteile oder Schichten aus porösem Material auf. Dies gilt bevorzugt für die die Reißdehnung und/oder Zugfestigkeit bestimmenden Bereiche oder Materiallagen desselben. Vorzugsweise beträgt die Porosität (Porenvolumen) der die Reißdehnung und/oder Zugfestigkeit bestimmenden Bereiche oder Materiallagen des ersten Streifen ≤ 10-20 Vol.-% oder ≤ 3-7 Vol.-% oder ≤ 0,5-1 Vol.-% desselben. Hierdurch kann eine hohe Reißdehnung und/oder Zugfestigkeit sowie ein vergleichsweise hoher WDD-Widerstand erhalten werden, welche durch die intrinsischen Materialeigenschaften des Materials bestimmt werden.

Der erste Streifen kann eine Dicke von ≥ 0,025-0,05 mm oder ≥ 0,1-0,2 mm aufweisen, vorzugsweise ≥ 0,3-0,5 mm oder gegebenenfalls ≥ 1-1,5 mm. Hierdurch weist der Streifen eine ausreichende Festigkeit auch bei hohen Beanspruchungen auf, insbesondere eine ausreichend hohe Reißfestigkeit. Die Dicke des ersten Streifens kann ≤ 2,5-3 mm oder vorzugsweise ≤ 1, 5-2 mm betragen, besonders bevorzugt ≤ 1 mm, wodurch ein zu hohes Materialgewicht und gegebenenfalls eine zu hohe Steifigkeit des ersten Streifens vermieden werden. Die Dicke des ersten Streifens kann also insbesondere im Bereich von 0,025 bis 3 mm liegen.

Der erste und/oder der zweite Streifen sind vorzugsweise zumindest im Wesentlichen luftundurchlässig. Der erste Streifen kann eine Luftdurchlässigkeit von ≤ 2-5 l/m²s oder vorzugsweise ≤ 0,5-1 l/m²s oder ≤ 0,1-0,25 l/m²s oder besonders bevorzugt ≤ 0,01-0,05 l/m²s nach DIN EN ISO 9237 bei einem Messdruck (Unterdruck) von 1 mbar aufweisen (Messfläche 100 cm²). Die Luftdurchlässigkeitsmessung kann allgemein im Rahmen der Erfindung jeweils mit einem Luftdurchlässigkeitsmessgerät der Fa. Frank, Type 21443, erfolgen. Der zweite Streifen kann, unabhängig hiervon, eine Luftdurchlässigkeit von ≤ 2-5 l/m²s oder vorzugsweise ≤ 0,5-1 l/m²s oder ≤ 0,1-0,25 l/m²s oder besonders bevorzugt ≤ 0,01-0,05 l/m²s nach DIN EN ISO 9237 bei einem Messdruck (Unterdruck) von 1 mbar aufweisen (Messfläche 100 cm²) aufweisen (dies kann insbesondere gesondert für die Schicht aus dem Material mit feuchtigkeitsabhängigem Wasserdampfdiffusionswiderstand, im Speziellen die Ionomerfolie) gelten). Der erste und/oder der zweite Streifen können jeweils mindestens eine durchgehende Materialschicht vorzugsweise gleichmäßiger Dicke aufweisen oder insgesamt als solche vorliegen, welche die Luftundurchlässigkeit des jeweiligen Streifens bestimmt. In Bezug auf den ersten Streifen und/oder den zweiten Streifen ist die luftundurchlässige durchgehende Schicht vorzugsweise die Schicht, welche die Zugfestigkeit und/oder Dehnbarkeit des Streifens zumindest im Wesentlichen mitbestimmt (d.h. diese Schicht für sich weist ≥ 50-75% oder vorzugsweise ≥ 85-90% der Zugfestigkeit und/oder der Reißdehnung des Streifenmaterials insgesamt auf). Diese Schicht des jeweiligen Streifens kann die eingangs dieses Abschnittes angegebene Luftdurchlässigkeit aufweisen.

Der zweite Streifen weist vorzugsweise einen s_{D}-Wert im Bereich von 0,01 m - 20 m oder 0,1 m - 20 m auf, vorzugsweise ≥ 0,2-0,5 m oder ≥ 1-2 m, der s_{D}-Wert kann allgemein ≤ 15-20 oder ≤ 5-10 m betragen, jeweils bei 25% relativer Luftfeuchtigkeit gemäß DIN 52615. Insbesondere kann der s_{D}-Wert im Bereich von 0,5 m - 20 m oder 1 - 10 m liegen. Unabhängig hiervon oder in Kombination hiermit kann der zweite Streifen einen s_{D}-Wert von 0,02 m - 4 m oder 0,05 m - 2 m bei 72,5% relativer Luftfeuchtigkeit gemäß DIN 52615 aufweisen. Sofern nach DIN 52615 nichts anderes bestimmt beziehen sich die s_{D}-Werte allgemein im Rahmen der Erfindung auf eine Temperatur von 20°C.

Besonders bevorzugt weist der zweite Streifen einen sich in Abhängigkeit von der Luftfeuchtigkeit ändernden WDD-Widerstand auf. Hierzu kann der zweite Streifen eine Lage, vorzugsweise in Bezug auf die Streifenausdehnung vollflächige Lage aus einem solchen Material aufweisen. Die Materiallage aus diesem Material kann durchgehend sein. Gegebenenfalls kann der zweite Streifen auch aus einem Material bestehen, welches seinen WDD-Widerstand nicht in Abhängigkeit von der Luftfeuchtigkeit ändert.

Der s_{D}-Wert (Wasserdampfdiffusionswert bezogen auf eine Luftschichtdicke in Metern) des zweiten Streifens bei 25% relativer Luftfeuchtigkeit einerseits und bei 72,5% relativer Luftfeuchtigkeit andererseits (jeweils bei 20°C) unterscheidet sich hierbei vorzugsweise um jeweils einen Faktor von ≥ 1,1-1,2, vorzugsweise ≥ 1,5-2, gegebenenfalls bis zu einem Faktor von 3 bis 5 oder bis 10 oder bis 20 oder darüber hinaus, wodurch die Abhängigkeit der Wasserdampfdiffusion des zweiten Streifens von der Luftfeuchtigkeit definiert wird, also beispielsweise um einen Faktor im Bereich von 1,1 bis 20. Dies kann für jeden der Werte bei 25% oder bei 72,5% rel. Luftfeuchtigkeit unabhängig voneinander oder in Kombination miteinander gelten. Die Differenz beider s_{D}-Werte des zweiten Streifens bei den beiden angegebenen relativen Luftfeuchtigkeiten kann ≥ 0,25 moder ≥ 0,5m oder vorzugsweise ≥ 0,75-1 m betragen. Hierdurch ergibt sich bei verschiedenen Umgebungsbedingungen, beispielsweise im Sommer oder Winter oder in unterschiedlichen Klimazonen, eine ausreichende Abhängigkeit des Wasserdampfdiffusionswiderstandes, um auch bei unterschiedlicher relativer Luftfeuchtigkeit der Umgebung eine ausreichende Anpassung des Wasserdampfdiffusionswiderstandes an die Umgebungsbedingungen zu erzielen.

Der erste Streifen besteht vorzugsweise aus einem Material (einschließlich Composit-Material oder Materialverbund), welches einen höheren Wasserdampfdiffusionswiderstand aufweist als das Material des zweiten Streifens (bei gegebener Schichtdicke der Streifen), beispielsweise bezogen auf 20°C und eine relative Luftfeuchtigkeit von 50%. Es versteht sich, dass auch der zweite Streifen ein Composit-Material oder einen Materialverbund aufweisen kann. Der Wasserdampfdiffusionswiderstand des ersten Streifen kann bei 20°C und 50% relativer Luftfeuchtigkeit um ≥ 10-20% oder ≥ 50-100%, vorzugsweise um das ≥ 3-5 fache oder ≥ 10-20 fache besonders bevorzugt ≥ 50-100 fache des Wertes des zweiten Streifens höher sein, so dass der mit dem ersten Streifen abgedeckte Wandbereich eher oder im Wesentlichen wasserdampfdiffusionsdicht und bspw. das Rahmenbauteil durch das Dichtungsband besonders effektiv geschützt werden kann und andererseits der mit dem zweiten Streifen bedeckte Wandbereich relativ wasserdampfdiffusionsoffen ausgebildet ist, so dass Wasserdampf im Bereich des zweitens Streifens insbesondere raumseitig von innen nach außen weg diffundieren kann. Es hat sich für viele Fälle als ausreichend erwiesen, wenn der Wasserdampfdiffusionswiderstand des ersten Streifens bei den genannten Bedingungen ≤ 10.000-50.000-fach oder ≤ 2.000-5.000-fach oder auch nur ≤ 500-1.000-fach oder ≤ 100-250-fach dem SD-Wert des zweiten Streifens ist, also beispielsweise im Bereich von 10 % bis Faktor 50.000 oder im Bereich von 20 % bis Faktor 2.000 oder 5.000 oder im Bereich von 50 % bis Faktor 500-1.000 jeweils größer des SD-Wert des zweiten Streifens ist.

Besonders bevorzugt besteht der erste Streifen aus einem Material, welches eine geringere Abhängigkeit des Wasserdampfdiffusionswiderstandes von der Luftfeuchtigkeit aufweist als das Material des zweiten Streifens, beispielsweise bezogen auf 20°C und einen Bereich der Luftfeuchtigkeit von 10-90% relativer Luftfeuchtigkeit oder 20-50% relativer Luftfeuchtigkeit, bei der angegebenen Temperatur. Die Abhängigkeit des Wasserdampfdiffusionswiderstandes von der Luftfeuchtigkeit in dem genannten Luftfeuchtigkeitsbereich bei 20°C kann ≤ 35-50% oder ≤ 15-20%, insbesondere auch ≤ 5-10% der genannten Abhängigkeit des Wasserdampfdiffusionswiderstandes von der Luftfeuchtigkeit des zweiten Streifens betragen, bei den jeweils gleichen Bedingungen. Insbesondere kann der erste Streifen im Wesentlichen keine Abhängigkeit des Wasserdampfdiffusionswiderstandes von der

Luftfeuchtigkeit aufweisen.

Der zweite Streifen umfasst bei Ausgestaltung mit variablem WDD-Widerstand vorzugsweise ein Ionomermaterial als Material, dessen Wasserdampfdiffusionswiderstand sich mit der Luftfeuchtigkeit ändert, gegebenenfalls auch ein Polyamidmaterial oder eine anderes geeignetes Material. Das seinen Wasserdampfdiffusionswiderstand mit der Luftfeuchtigkeit ändernde Material, insbesondere das Ionomer-Material, kann insbesondere als Schicht oder Folie vorliegen. Die Schicht oder Folie kann jeweils über deren Flächenerstreckung durchgehend ausgebildet sein. Die Schicht oder Folie kann jeweils ohne Durchbrechungen vorliegen, also in Bezug auf strömende Luft bzw. Luftdruck luftundurchlässig sein.

Ein erfindungsgemäß einsetzbares Ionomer-Material ist beispielsweise aus der DE 199 02 102 B4, DE 195 14 420 C1, EP 1 372 956 A1 oder auch der US 2005/0284096 A1 bekannt, deren Offenbarungsgehalt jeweils hiermit vollumfänglich mit einbezogen seien. Insbesondere kann der zweite Streifen des Dichtungsbandes aus einem Material bestehen, wie in einer der genannten Druckschriften beschrieben ist.

Unter "Tonomermaterial" sei ein polymeres Material verstanden, bei welchem das Polymermaterial ionische Gruppen aufweist, insbesondere Acrylat- oder Metacrylatgruppen, welche jeweils durch chemische Valenzbindungen mit Seitenketten oder dem Grundgerüst des polymeren Materials verbunden sind. Das Polymergerüst ist somit vorzugsweise negativ geladen. Die Gegenkationen zu dem Polymergerüst sind vorzugsweise ausgewählt aus der Gruppe Ammonium, Lithium, Natrium, Kalium, Magnesium, Calcium oder Zink oder Mischungen derselben, besonders bevorzugt Natrium und/oder Kalium, insbesondere bevorzugt Natrium.

Im Speziellen sei in Bezug auf die Definition des Begriffes "Ionomere" auf Römpps Chemie-Lexikon, 9. Auflage, 1990, verwiesen, wonach dies statistische thermoplastische Copolymere aus (i) einem Monoolefin, (ii) einer Monoolefinischen ungesättigten Säure, (iii) gewünschtenfalls weiteren Comonomeren zur Modifizierung der chemischen und physikalischen Eigenschaften dieser Copolymerisate, und (iv) die sauren Gruppen dieser Copolymerisate gänzlich oder zum Teil mit anorganischen Kationen neutralisiert sind. In Erweiterung dieser Definition seien auch nicht-statistische Copolymere mit umfasst, beispielsweise Blockpolymere aus einem Monoolefin und einer Monoolefinischen ungesättigten Säure, deren saure Gruppen gänzlich oder zum Teil mit anorganischen Kationen neutralisiert sind. Es versteht sich, dass der Begriff "einem Monoolefin" und "einer monoolefinischen gesättigten Säure" jeweils unabhängig voneinander im Sinne von "mindestens einem" zu verstehen ist und auch Mischungen und/oder Copolymere derselben umfasst.

Besonders bevorzugt enthalten die im Rahmen der Erfindung eingesetzten Ionomere i) 50-99 mol-% Ethylen und ii) 1-50 mol-% Methacrylsäure, wobei iv) die sauren Gruppen dieser Copolymerisate zu 0,5-100%, vorzugsweise 10-70% mit Gegenionen neutralisiert sind.

Das eingesetzte ionomere Material weist vorzugsweise keine Amid- und/oder Urethangruppen auf, was ökologisch bevorzugt ist, beispielsweise bei einer Entsorgung des Materials durch Verbrennung, in Bezug auf die UV-Beständigkeit des Materials und in Bezug auf eine höher einstellbare Abhängigkeit des Wasserdampfdiffusionswiderstandes von der Feuchtigkeit, was für viele Anwendungsfälle in Bezug auf die Abdichtung des Wandaufbaubereichs bevorzugt ist. Besonders bevorzugt ist das Ionomermaterial frei von Stickstoff bzw. enthält Stickstoff zu ≤ 7-10 Gew-% oder ≤ 3-5 Gew.-% oder vorzugsweise ≤ 0,5-1 Gew.-% oder ≤ 0,1-0,25 Gew.-% bezogen auf die sich bei einer Verbrennung des Materials unter Sauerstoffüberschuss bei 300°C freisetzenden Komponenten.

Weist der zweite Streifen keinen sich mit der Luftfeuchtigkeit ändernden WDD-Widerstand auf, so kann er aus einem in Bezug auf die sonstigen Anforderungen geeigneten Material/Materialien bestehen, insbesondere als Kunststofffolie (einschließlich Verbundfolie) bestehen oder eine solche als das den WDD-Widerstand des Streifens bestimmendes Material aufweisen. Das Material kann beispielsweise eine Polyolefinfolie wie eine PE-, oder PP-Folie sein oder eine Polyesterfolie oder dergleichen.

Allgemein nimmt bei dem Material des zweiten Streifens der Wasserdampfdiffusionswiderstand (s_{D}-Wert gemäß DIN 52615) vorzugsweise mit zunehmender relativer Luftfeuchtigkeit ab, wenn dieser zumindest teilweise aus einem mit der Luftfeuchtigkeit WDD-variablem Material besteht, wie z.B. einer WDD-variablen Folie.

Der zweite Streifen kann mehrlagig, insbesondere eine mehrlagige Verbundschicht, sein. Ein- oder beidseitig einer den WDD-Widerstand bestimmenden Schicht des Streifens (WDD-Schicht) wie z.B. Ionomerschicht bzw. einer Schicht mit sich in Abhängigkeit von der Luftfeuchtigkeit änderndem Wasserdampfdiffusionskoeffizienten (Delta-s_{D} Schicht) kann jeweils zumindest eine Lage zumindest eines weiteren Materials angeordnet sein. Die eine oder beiden weiteren Lagen, welche die WDD-Schicht jeweils teilweise oder vollständig bedecken, können diese Schicht schützen und tragen bzw. unterstützen und die Stabilität des zweiten Streifen erhöhen, auch bei Ausbildung der Schicht als Delta-s_{D}- bzw. Ionomer-Schicht. Die einzelnen Lagen können jeweils aus gleichem oder verschiedenem Material bestehen, insbesondere bei beidseitiger Anordnung derselben zu der WDD-Schicht bzw. Ionomer- oder Delta-s_{D} Schicht. Die eine oder beide weiteren Lagen haben jeweils vorzugsweise einen s_{d}-Wert, welcher unter dem tiefsten s_{d}-Wert der Ionomerschicht bzw. Delta-s_{D} Schicht liegt. Gegebenenfalls können weitere Schichten aus wasserdampfdurchlässigem Gerüst- und/oder verarbeitungstechnischen Hilfsstoffen vorgesehen sein.

Die ein- oder beidseitig der WDD-Schicht wie bspw. der Ionomerbzw. Delta-s_{D}-Schicht angeordneten Lagen können insbesondere Vliese, Gewebe oder Gitter aus inerten Stoffen wie Polyethylen, Polypropylen, Polyester, Glasfasern oder Viskose sein, gegebenenfalls auch perforierte Folien, insbesondere solche aus Polyethylen, Polypropylen oder Polyester. Die Schichten können allgemein aus jedem geeigneten Material bestehen, welches in Schichtform vorliegt und vorzugsweise keine höheren s_{D}-Werte hat als die Ionomerschicht.

Die WDD-Schicht, insbesondere Ionomerschicht bzw. Delta-S_{D} Schicht, insbesondere jeweils in Ausbildung als Folie, kann eine Dicke von 2-200 µ aufweisen, vorzugsweise im Bereich von 5-100 µ oder 5-50 µ, besonders bevorzugt im Bereich von 5-30 µ.

Gegebenenfalls kann die Ionomer- bzw. Delta-s_{D} Schicht auch als flächenförmiger Tränkwerkstoff vorliegen in welchem die Menge der Ionomere oder des den Delta-s_{D} Effekt bewirkenden Materials (Delta-s_{D} -Materials) 1-500 g/m2, vorzugsweise 2-100 g/m2 beträgt, beispielsweise 10-75 g/m2. Das Trägermaterial des Tränkwerkstoffes kann ein textiles Material wie ein Vlies oder Gewebe oder ein poröses Material sein. Die Tränkung bildet vorzugsweise einen geschlossenen ausreagierten Film aus.

Das Ionomermaterial bzw. Delta-s_{D} -Material kann als Abmischung (Blend oder Copolymer) mit anderen polymeren Materialien vorliegen wie Polyester, Polyamide, Vinylacetate usw., wie beispielsweise in der EP 1372956 A1 beschrieben. Der Anteil der Iomomere an der Abmischung kann 20-99,5 Gew.-% betragen, bspw. 25-95 Gew.-%, oder es wird reines Ionomer als Schichtmaterial verwendet.

Die WDD-Schicht. Insbesondere Ionomer- bzw. Delta-s_{D-S}-Schicht, bildet vorzugsweise eine durchgehend, nicht poröse und nichtperforierte Schicht, besonders bevorzugt eine solche mit einer Luftdurchlässigkeit von ≤ 1-5 l/m²s oder ≤ 0,1-0,5 l/m²s bei einem Unterdruck von 1 mbar (gemäß DIN EN ISO 9237, Messfläche 100 cm²).

Die Dicke der die WDD-Schicht umgebenden Schichten können insgesamt je Seite unabhängig voneinander eine Dicke von 10 - 1.500 µm, vorzugsweise 10 - 500 µm, insbesondere 10-250 µm, besonders bevorzugt 10 - 90 µm betragen. Die Gesamtdicke des zweiten Streifens kann im Bereich von 0,1-3 mm oder 0,2-2 mm liegen, vorzugsweise 0,2-1 mm.

Vorzugsweise weist der erste Streifen einen s_{D}-Wert von 10-2.500 m auf, besonders bevorzugt von 20 - 1.000 m oder je nach Anforderung von 20 - 500m oder von 40 - 1.000 m. Die Werte beziehen sich jeweils auf 25% relative Luftfeuchtigkeit und 20°C, sofern sich gemäß DIN 52615 - welche im Übrigen gilt - nichts anderes ergibt. Vorzugsweise ist der Wasserdampfdiffusionswiderstand des ersten Streifens unter vergleichbaren Bedingungen (insbesondere 25% und/oder 72,5% relativer Luftfeuchtigkeit gemäß DIN 52615) um mehr als den Faktor 2-3, vorzugsweise ≥ 5-10, besonders bevorzugt ≥ 15-20 höher als der Wasserdampfdiffusionswiderstand des zweiten Streifens.

Das Dichtband ist bereichsweise in Bandlängsrichtung verteilt mit einem Haftmittel versehen oder versehbar, vorzugsweise im Bereich beider Längsränder. Besonders bevorzugst ist das Dichtband zumindest im Bereich eines Längsrandes oder beider Längsränder mit einem Haftmittel versehen. Vorzugsweise erstreckt sich der mit dem Haftmittel versehene oder versehbare Bereich über die gesamte Länge des Dichtbandes, vorzugsweise jeweils in Längsrichtung desselben durchgehend. "Versehbar" umfasst, dass ein Haftmittel dem Dichtband zugeordnet ist, um auf dieses aufgebracht zu werden (z.B. in Form eines Sets), und/oder an dem Dichtband eine Zone vorgesehen ist, welche zur Aufbringung des Haftmittels besonders angepasst ist, beispielsweise eine entsprechende Oberfläche aufweist und/oder eine Begrenzung einer Haftmittelaufbringungszone, z.B. in Form einer optischen und/ oder mechanischen Begrenzung der Zone, bspw. in Form einer Linie. Das aufzubringende Haftmittel kann insbesondere eine Klebemittelpaste, insbesondere Lösemittel-haltige Klebemittelpaste, wie z.B. ein Butylkleber sein, ohne hierauf beschränkt zu sein.

Vorzugsweise ist (zumindest) an dem ersten Streifen eine Haftmittelschicht angeordnet (oder ein aufzubringendes Haftmittel zugeordnet), mittels welcher der erste Streifen an dem ersten Gebäudewandbereich befestigbar ist. Der Gebäudewandbereich kann insbesondere ein Rahmenprofil, im Speziellen einen Fenster- oder Türrahmen, oder ein Fassadenelement, jeweils vorzugsweise aus einem metallischen Werkstoff, darstellen. Die Haftmittelschicht des ersten und/oder zweiten Streifens kann jeweils durch eine Schutzfolie bedeckt sein. Vorzugsweise ist der zweite Streifen an dem dem ersten Streifen gegenüberliegenden Rand, ebenfalls mit einer Haftmittelschicht versehen. Gegebenenfalls weist der zweite Streifen jedoch nicht eine Haftmittelschicht auf (außer ggf. der Haftmittelschicht zur Befestigung des zweiten Streifens an dem ersten Streifen), so dass der zweite Streifen gegenüber dem diesen gegenüberliegenden Bereich des Wandaufbaus, beispielsweise einer Dämmmittelschicht, lageveränderlich und an dieser nicht angehaftet ist.

Vorzugsweise ist die jeweilige Haftmittelschicht im Bereich eines der Längsränder des Dichtungsbandes angeordnet. Hierdurch ist insgesamt das Dichtungsband bei der Abdeckung des jeweiligen Wandbereichs einfach und flexibel einsetzbar.

Sind der erste und der zweite Streifen einander überlappend angeordnet, so kann die Haftmittelschicht an dem ersten Streifen vorzugsweise an der dem zweiten Streifen gegenüberliegenden Seite des Streifens angeordnet sein. Das Dichtungsband kann so flach an den abzudichtenden Gebäudewandbereich angelegt werden und ist auch fertigungstechnisch durch Anbringung der weiteren Lagen/Streifen auf den vorgelegten ersten Streifen einfach herstellbar. Ist an dem zweiten Streifen eine Haftmittelschicht angeordnet, so kann diese auf derselben Seite angeordnet sein, wie die Haftmittelschicht des ersten Streifens oder auf der dieser gegenüberliegenden Seite des zweiten Streifens. An dem ersten und/oder zweiten Streifen kann die Haftmittelschicht insbesondere beidseitig (also auf Vorder- und Rückseite des Dichtungsbandes) angebracht sein, vorzugsweise bei Draufsicht auf das Dichtungsband - in Bezug auf den jeweiligen Streifen - auf gleicher Höhe, also hintereinander.

Die Breite des ersten Streifens kann ≥ 5-10% oder ≥ 15-20% der Gesamtbreite des Dichtungsbandes betragen. Die Breite kann ≤ 80-90% oder vorzugsweise ≤ 66-75% oder ≤ 40-50% gegebenenfalls auch ≤ 20-50 % derselben betragen. Die Breite kann also bspw. im Bereich von 5-90% oder 15-75% der Breite des Dichtstreifens betragen. Hierdurch kann einerseits der zweite Streifen eine ausreichend große Breite aufweisen, um eine ausreichende Wasserdampfdiffusion durch das Dichtungsband zu ermöglichen, andererseits ist eine ausreichende Dehnfähigkeit, Elastizität und Dichtigkeit (bezogen auf Schlagregen, Luftdichtigkeit und/oder Wasserdampfdichtigkeit) des Dichtungsbandes an dem Bereich der Gebäudewand, an welcher der erste Streifen befestigt ist, gegeben. Die angegebene Breite bezieht sich jeweils auf die Breite des ersten Streifens, welche überlappungsfrei mit dem zweiten Streifen ist.

Vorzugsweise ist die Breite des zweiten Streifens größer als die Breite des ersten Streifens. Die Breite des zweiten Streifens kann 5-10 % oder 20-35 % oder vorzugsweise ≥ 55-60% oder auch ≥ 65-75% der Breite des Dichtungsbandes betragen, gegebenenfalls auch ≥ 80% derselben. Die Breite des zweiten Streifens kann ≤ 80-90 % oder vorzugsweise ≤ 66-75 % oder 40-50 % gegebenenfalls auch 20-30 % derselben betragen. Die Breite kann also bspw. im Bereich von 5-90% oder 15-75% der Breite des Dichtstreifens betragen. Hierdurch kann ein Dichtstreifen mit hoher, luftfeuchtigkeitsabhängiger Wasserdampfdurchlässigkeit gegeben sein, welcher dennoch in Kombination hiermit aufgrund der Anordnung des ersten Streifens eine hohe Elastizität und Reißfestigkeit aufweist. Die angegebene Breite bezieht sich jeweils auf die Breite des zweiten Streifens, welche überlappungsfrei mit dem ersten Streifen ist.

Nach einer bevorzugten Ausführungsform sind der erste Streifen und/oder der zweite Streifen jeweils an einem Randbereich des Dichtungsbandes angeordnet, bilden also jeweils unabhängig voneinander den Randbereich des Dichtungsbandes aus.

Nach einer weiteren bevorzugten Ausführungsform kann das Dichtungsband neben dem ersten und zweiten Streifen einen dritten Streifen aufweisen, welcher aus dem ersten Material besteht, welches also eine hohe Reißfestigkeit und Elastizität aufweist. Der erste, zweite und dritte Streifen verlaufen hierbei in Dichtungsbandlängsrichtung. Hierdurch kann bei einem bestimmten Wandaufbau beispielsweise der jeweilige Randbereich einer Fuge mit einem dehnfähigen und reißfesten Material abgedichtet werden, so dass thermische oder mechanische Spannungen, beispielsweise aufgrund von thermischer Expansion oder Vibrationen, am Verbindungsbereich des Dichtungsbandes mit dem jeweiligen Gebäudebereich aufgefangen werden können. Andererseits wird durch den dazwischen liegenden Bereich des Dichtungsbandes aus dem zweiten Streifen eine Wasserdampfdiffusion durch das Dichtungsband ermöglicht, auch in Abhängigkeit von der relativen Luftfeuchtigkeit der Umgebung. Es versteht sich, dass der erste und der dritte Streifen aus demselben Material oder aber aus einem anderen jeweils reißfesten und elastischen Material bestehen können. Es können der erste und der dritte Streifen jeweils mit einer Haftmittelschicht versehen sein, welche jeweils mit einer abziehbaren Schutzfolie abgedeckt sein kann. Die Haftmittelschicht kann jeweils an dem lateral außen liegenden Wandbereich des ersten und dritten Streifens angeordnet sein. Die Haftmittelschichten im ersten und dritten Streifen können an derselben Seite des Dichtungsbandes angeordnet sein oder aber auf gegenüberliegenden Seiten desselben.

Das erfindungsgemäße Dichtband ist ein lappig eingestelltes Flächengebilde. Vorzugsweise sind der erste und der zweite Streifen des Dichtbandes jeweils lappig eingestellte Flächengebilde. Etwaige weitere Streifen des Dichtbandes sind vorzugsweise ebenfalls lappig eingestellt Flächengebilde. Durch die lappige Einstellung kann das Dichtband jeweils in seiner Formgestalt einfach an die Geometrie des korrespondierenden Rahmenbauteils angepasst werden.

Die Höhe des Dichtbandes ist wesentlich kleiner als dessen Breite, z.B. um größer/gleich den Faktor 10-20 oder größer/gleich den Faktor 50-100, so dass das Dichtband nicht stark aufträgt und wie beschrieben an den Oberflächen der jeweiligen Wandbereiche abdichtend befestigbar ist. Das Dichtband kann hierdurch eine Fuge außenseitig abdecken, die Fuge beidseitig übergreifend, und neben der Fuge an den angrenzenden Bauwerksbereichen festgelegt bzw. festlegbar sein, insbesondere mit dem ersten Streifen an einem Bauwerksbereich und mit dem zweiten Streifen an dem anderen, auf der gegenüberliegenden Fugenseite angeordneten Bauwerksbereich. Der Quotient aus Breite und Höhe des Dichtbandes kann ≤ 500-1.000 oder ≤ 5.000-10.000 sein, ohne hierauf beschränkt zu sein. Das Dichtband kann beispielsweise eine Höhe von ≤ 3-5 mm aufweisen oder von ≤ 1-2 mm, ohne hierauf beschränkt zu sein. Hierdurch ist das Dichtband auch einfach in Längsrichtung faltbar. Die Dichtbandhöhe kann ≥ 0,1-0,2 mm oder ≥ 0,3-0,5 mm betragen, so dass das Dichtband ausreichend stabil, insbesondere zugkraftaufnehmend und/oder reißfest ist, z.B. auch ≥ 1 mm.

Das Dichtungsband sowie der erste und der zweite Streifen weisen jeweils eine Haupterstreckungsebene auf, bei flacher Anordnung des Dichtungsbandes. Die Haupterstreckungsebene des ersten und des zweiten Streifens (sowie ggf. eines oder mehrerer Streifens) sind parallel zueinander und parallel zu der Haupterstreckungsebene des Dichtungsbandes angeordnet, bei flacher Anordnung derselben. Die Haupterstreckungsebene ist jeweils die Ebene mit größter Flächenerstreckung des jeweiligen Streifens bzw. Dichtungsbandes.

Weiterhin von der Erfindung umfasst ist ein Bauwerk mit zwei Wandaufbaubereichen, beispielsweise einem Profilteil oder Mauerwerksbereichs einerseits und einem diesem benachbarten Bereich des Wandaufbaus, andererseits, und mit einem den Übergangsbereich zwischen diesen abdichtendem flächigem Dichtungsband, wobei der abzudichtende Bereich mittels eines erfindungsgemäßen Dichtungsbandes abgedichtet ist. Das Profilteil kann ein Rahmenbauteil (z.B. eines in eine Mauerwerksöffnung eingesetzten Rahmens wie eines Fenster- oder Türrahmens) oder ein Verkleidungsteil (z.B. ein Verkleidungsteil der Gebäudeaußenhaut wie eine Fassadenplatte, Verkleidungsteil einer Fensterlaibung, Verkleidungsteil eines Innenverkleidung eines Raumes wie ein Wandpaneel o. dgl., insbesondere erst- oder zweitgenanntes) sein. Das Profilteil ist allgemein vorzugsweise von einem Mauerwerkbereich verschieden. Der "benachbarte Bereich des Wandaufbaus" kann insbesondere eine Wärmedämmschicht sein. Der Übergangsbereich kann z.B. eine Bauwerksfuge oder ein Stoßbereich benachbarter Bauwerksbereiche, insbesondere (i) von Mauerwerk und Wärmedämmschicht oder (ii) von Verkleidungsteil der Gebäudeaußenhaut oder Fensterlaibung und Wärmedämmschicht. Erfindungsgemäß ist der abzudichtende Bauwerksbereich mit einem erfindungsgemäßen Dichtungsband abgedichtet. Das erfindungsgemäße Dichtungsband kann hierbei den Übergangsbereich zwischen den beiden Wandaufbaubereichen und/oder einen Oberflächenbereich zumindest eines der beiden Wandaufbaubereiche überdeckend angeordnet sein, um diesen Wandaufbaubereich abzudichten. Es versteht sich, dass sich in Bezug auf das Bauwerk die Ausführungen zum ersten und zweiten Streifen jeweils auf dasselbe Dichtungsband beziehen. An demselben Wandaufbaubereich können jedoch auch mehrere erfindungsgemäße Dichtungsbänder angeordnet sein, z.B. einerseits an der Raumaußenseite und andererseits an der Rauminnenseite des jeweiligen Wandaufbaubereichs.

Der erste Streifen des Dichtungsbandes aus dem ersten Material ist vorzugsweise raumaußenseitig hin und der zweite Streifen des Dichtungsbandes in Beziehung zum ersten Streifen rauminnenseitig hin angeordnet. Ausgehend von einem Wandaufbau mit einer Raumaußenseite und einer Rauminnenseite weist der erste Streifen somit einen Teilbereich auf, welcher sich vorzugsweise über die gesamte Länge des ersten Streifens erstreckt, welcher näher zur Raumaußenseite hin angeordnet ist als ein Teilbereich des zweiten Streifens oder als der zweite Streifen insgesamt. Unabhängig hiervon ist der Übergangsbereich zwischen dem ersten und dem zweiten Streifen vorzugsweise rauminnenseitig gegenüber dem ersten Streifen oder zumindest dem dem zweiten Streifen abgewandten Randbereich des ersten Streifens angeordnet, also weiter zur Rauminnenseite hin angeordnet als dieser erste Streifen oder der außenseitige Randbereich des ersten Streifens. Hierdurch können Dehnungen oder mechanische Beanspruchungen des Dichtungsbandes durch den ersten Streifen aufgefangen werden. Weiterhin weist der erste Streifen eine höhere Wasser- und/oder Luftdichtigkeit als der zweite Streifen auf und ist vorzugsweise schlagregendicht ausgebildet, so dass durch den ersten Streifen auch bei Einwirkung von äußeren Umgebungseinflüssen wie Sonne, Wind oder Regen durch das Dichtungsband eine Dichtigkeit des Gebäudeaufbaus bereitgestellt wird und andererseits durch den zweiten, rauminnenseitig angeordneten Streifen der Dichtstreifen dennoch einen vergleichsweise geringen Wasserdampfdiffusionswiderstand aufweist, wobei zugleich der Dichtstreifen als einheitliches Bauelement gehandhabt werden kann, ohne dass bauseits eine Verbindung des ersten mit dem zweiten Streifen erfolgen muss.

Die Begriffe "rauminnenseitig" und "raumaußenseitig" im Rahmen der Erfindung seien jeweils im Sinne von "dem Innenraum zugewandt" und "dem Außenraum zugewandt" zu verstehen, soweit sich aus dem Zusammenhang nichts anderes ergibt.

Vorzugsweise ist der Dichtungsstreifen an einem eine Wärmedämmschicht umfassenden Mauerwerksbereich angeordnet, wobei der zweite Streifen aus dem zweiten Material zumindest mit einem Teil seiner Breite eine Wärmedämmschicht des Wandaufbaubereichs überdeckt.

Andererseits kann gegebenenfalls bei bestimmten Ausführungen des Wandaufbaubereichs der erste Streifen auch an einem lastabtragenden Wandbereich wie einem Mauerwerksbereich oder Wandbereich aus Beton und der zweite, stärker wasserdampfdiffusionsoffene, Streifen zumindest bereichsweise eine Wärmedämmschicht überdeckend (also unmittelbar überdeckend oder an dieser anliegend) und sich über einen Teilbereich derselben erstreckend angeordnet sein. Das Dichtungsband kann wiederum mittels der Klebe/Haftmittelschicht des ersten Streifens an dem Mauerwerksbereichs befestigt sein. Der erste Streifen kann hierbei gegebenenfalls auch rauminnenseitig und der zweite Streifen raumaußenseitig angeordnet sein, vorzugsweise ist auch hier der erste Streifen raumaußenseitig und der zweite Streifen rauminnenseitig angeordnet. Der erste Streifen kann an dem jeweiligen Gebäudeteil bzw. Teil einer Metallkonstruktion oder einem anderen Rahmenteil raumaußenseitig befestigt sein.

Überdeckt das erfindungsgemäße Dichtungsband in Einbaulage einen ersten Bereich mit einer ersten Wasserdampfdiffusionsdurchlässigkeit und der zweite Streifen einen zweiten Bereich mit einer zweiten Wasserdampfdiffusionsdurchlässigkeit, so kann allgemein im Rahmen der Erfindung sich der zweite Streifen über eine größere Fläche über den Wandaufbaubereich mit höherer Wasserdampfdiffusionsdurchlässigkeit (z.B. die Wärmedämmschicht) erstrecken, als der erste Streifen (z.B. im Bereich eines Mauerwerks, Rahmenbauteils und dergleichen).

Vorzugsweise überdeckt das Dichtungsband einerseits einen Teilbereich eines formstabilen Wandaufbaubereichs wie einen Mauerwerksbereich, Rahmenbauteil oder Verkleidungsteil, vorzugsweise mit dem ersten Streifen, und mit einem anderen Teilbereich zumindest teilweise eine Stirnseite einer Wärmedämmschicht, beispielsweise mit dem zweiten Streifen. Der die Stirnseite bedeckende Teilbereich des Streifens, vorzugsweise des zweiten Streifens, ist vorzugsweise über einen Teilbereich einer an die Stirnseite angrenzenden Seitenfläche der Wärmedämmschicht herumgezogen. Vorzugsweise liegt der zweite Streifen hierbei an der Stirnseite und der Seitenfläche der Wärmedämmschicht an.

Vorzugsweise überdeckt allgemein im Rahmen der Erfindung der zweite Streifen zumindest teilweise eine Stirnseite einer Wärmedämmschicht, vorzugsweise unmittelbar an dieser anliegend.

Vorzugsweise ist der erste Streifen mit einer Haftmittelschicht an einem mechanisch stabilen Wandaufbaubereich wie einer Tragwand, einem Rahmenprofil wie einem in eine Mauerwerksöffnung eingesetzten Rahmen (z.B. Fenster- oder Türrahmen) oder einem Verkleidungsbauteil wie einer Fassadenplatte oder Fensterlaibungsverkleidung befestigt. Das Dichtungsband kann hierbei raumaußenseitig an dem Wandaufbaubereich angeordnet sein. Der zweite Streifen kann mittels einer weiteren Haftmittelschicht an einem Gebäudebereich befestigt sein, vorzugsweise weist der zweite Dichtstreifen jedoch nicht eine separate Haftmittelschicht auf (ausgenommen dem Verbindungsbereich mit dem ersten Streifen). Es können sowohl der erste als auch der zweite Streifen mit Haftmittel ausgerüstet sein, einseitig und wechselseitig.

Vorzugsweise ist der zweite Streifen, der an der Tragkonstruktion befestigt wird, mit Haftmittel ausgerüstet. Der erste Streifen wird oftmals auf der Baustelle mit lösemittelhaltigem SBR-Kautschuk an der Fassadenplatte befestigt.

Gegebenenfalls kann der erste Streifen mit dem Haftmittel an einer Wärmedämmschicht befestigt sein, wobei das Dichtungsband vorzugsweise rauminnenseitig an dem Wandaufbaubereich angeordnet ist.

Allgemein kann die Wärmedämmschicht aus einem Wärmedämmmaterial wie Polystyrol (Styropor), Polyurethanschaum, Mineralwolle, Glasfasermaterial oder dergleichen bestehen. Die Wärmedämmschicht kann selbsttragend sein. Das Dämmstoffmaterial kann eine Wärmeleitfähigkeit λ_{R} von ≤ 0,15 W/mK aufweisen, vorzugsweise von ≤ 0,08-0,1 W/mK, besonders bevorzugt von ≤ 0,05-0,06 W/mK, beispielsweise auch im Bereich von 0,035 bis 0,04 W/mK.

Die Ausbildung des ersten Materials aus einem Kautschukmaterial hat weiterhin den Vorteil, dass dieses auf einfache Weise oberflächlich anhaftend mit einer Dichtungsmasse versehen werden kann, wobei derartige, an Kautschukmaterialien gut anhaftende Dichtungsmassen bekannt sind.

Die Erfindung wird nachfolgend beispielhaft anhand der Figuren erläutert. Es zeigen:
- Figuren 1-3: erfindungsgemäße Dichtungsbänder unterschiedlicher Ausführungsformen im Querschnitt (Fig. 1a, 2, 3) und in Draufsicht (Fig. 1b),
- Figur 4: einen Wandaufbau mit erfindungsgemäßem Dichtungsband einer ersten Ausführungsform,
- Figur 5: eine schematische Darstellung eines Wandabschnittes mit erfindungsgemäßem Dichtungsband einer alternativen Ausführungsform.

Fig. 1 zeigt ein erfindungsgemäßes flächenförmiges Dichtungsband 1 zur Abdichtung eines Wandaufbaubereichs 100 (siehe Fig. 4), insbesondere eines Übergangsbereichs zwischen benachbarten Wandaufbaubereichen, wie zu Fig. 4 und 5 nach besonders bevorzugten Ausführungsbeispielen im Einzelnen dargelegt.

Das Dichtungsband 1 weist zwei Längsränder 2,3 auf und ist mit einem in Bandlängsrichtung verlaufenden, streifenförmigen Bereich 4 eines Klebe- bzw. Haftmittels versehen, z.B. einer Selbstklebeschicht, mittels derer das Dichtungsband 1 an einem Bauteil 110, 120 und/oder einer Tragkonstruktion 130 anhaftbar bzw. befestigbar ist (siehe Fig. 4). Das Dichtungsband ist lappig eingestellt und in Art einer Verbundfolie aufgebaut. Die Breite des Dichtungsbandes ist hierbei - was allgemein im Rahmen der Erfindung gelten kann - um größer/gleich den Faktor 25 bis 50 oder auch um größer/gleich den Faktor 75 bis 100 größer als dessen Dicke.

Das Dichtungsband weist einen sich in Bandlängsrichtung erstreckenden ersten Streifen 5 aus einem dehnfähigen und reißfesten Material (erstes Material) auf, hier aus einem Kautschukmaterial, im speziellen EPDM.

Das Band 1 weist ferner einen sich in Bandlängsrichtung erstreckenden zweiten Streifen 10 aus einem von dem Material des ersten Streifens verschiedenem Material auf. Der zweite Streifen kann nach sämtlichen Ausführungsbeispielen jeweils nach einer ersten Variante einen Wasserdampfdiffusionswiderstand (WDD-Widerstand) aufweisen, wobei der WDD-Widerstand des ersten Streifens vorzugsweise zumindest 20% höher als der des zweiten Streifens ist (zweite Streifen: 100%). Der zweite Streifen in Kombination hiermit oder unabhängig hiervon weist einen Sd-Wert von kleiner 20 m, beispielsweise im Bereich von 0,01 m bis 20 m auf. Ferner hat der erste Streifen in der Regel eine höhere Zugfestigkeit und/oder eine höhere Reißdehnung als der zweite Streifen. Nach einer zweiten Variante hat der zweite Streifen einen sich mit der Luftfeuchtigkeit reversibel ändernden WDD-Widerstand, besteht also zumindest teilweise oder vollständig aus einem Material (zweites Material) mit sich mit der Luftfeuchtigkeit reversibel änderndem WDD-Widerstand, bspw. in Form einer Lage oder Schicht eines solchen Materials. Nach dieser Variante weist bevorzugt der erste Streifen einen Wasserdampfdiffusionswiderstand auf, welcher zumindest 20% höher als der des zweiten Streifens ist. Bevorzugt weist der zweite Streifen einen Sd-Wert von kleiner 20 m oder im Bereich von 0,01 m bis 20 m auf. Bevorzugt weist der erste Streifen eine höhere Zugfestigkeit und/oder eine höhere Reißdehnung auf als der zweite Streifen. Nach den Ausführungsbeispielen dieser zweiten Variante sind diese Merkmale in Kombination verwirklicht, sie können jedoch auch unabhängig voneinander realisiert sein. Auch die zweite Variante kann nach sämtlichen Ausführungsbeispielen realisiert sein. Wird in einem Ausführungsbeispiel auf eine Variante Bezug genommen so versteht es sich, dass zur Vermeidung von Wiederholungen die jeweiligen Ausführungen entsprechend auch für die andere Variante gelten können.

In Bezug auf die Breite B des Bandes sind der erste Streifen 5 und der zweite Streifen 10 zumindest bereichsweise, hier über die gesamte Länge des Dichtungsbandes, nebeneinander angeordnet. Der erste und der zweite Streifen erstrecken sich beide über die gesamte Länge des Dichtungsbandes. Die lateral außenseitigen Längsränder 5a, 10a des ersten und zweiten Streifens verlaufen jeweils parallel zueinander und parallel zu der Längserstreckung des Dichtungsbandes 1.

Der erste Streifen 5 aus erstem Material und der zweite Streifen 10 aus zweitem Material sind unmittelbar nebeneinander angeordnet. Der erste Streifen 5 und der zweite Streifen 10 sind unmittelbar aneinander befestigt, hier miteinander überlappend, und im Überlappungsbereich 7 aneinandergehaftet, hier durch Verschweißen bzw. alternativ durch eine Haftmittelschicht (nicht dargestellt). Die Haupterstreckungsebenen des ersten und des zweiten Streifens H1, H2 sind parallel zueinander und parallel zu der Haupterstreckungsebene H des Dichtungsbandes angeordnet, bei der gezeigten flachen Anordnung derselben.

Das zweite Material kann gemäß der ersten Variante aus einer geeigneten Kunststofffolie bestehen oder ein vorzugsweise durchgehende Lage einer solchen umfassen, bspw. aus PE.

Das zweite Material umfasst gemäß der zweiten Variante eine durchgehende Iononomerfolie (z.B. der Fabrikate Surlyn 8150, Surlyn 8945, Himilan MK 154) oder Delta sD-Folie, welche beidseitig beispielsweise mit einer Vlieslage zum Schutz und zur Stabilisierung der Ionomerfolie ausgestattet ist. Die Ionomer- bzw. Delta sD-folie bildet eine durchgehende, durchbrechungsfreie Schicht aus, was allgemein auch für die WDD-Folie der ersten Variante gelten kann.

Der erste Streifen weist eine höhere Reißfestigkeit und/oder eine höhere Elastizität (geringeres Elastizitätsmodul) auf als der zweite Streifen. Die Reißfestigkeit des ersten Streifens ist beispielsweise 5-fach höher als die des zweiten Streifens, die Elastizität des ersten Streifens ist beispielsweise 10-fach höher als die des zweiten Streifens. Insbesondere kann beides in Kombination gelten.

Der erste Streifen besteht vollständig aus einem Material, welches hier im Wesentlichen keine Abhängigkeit des Wasserdampfdiffusionswiderstandes von der Luftfeuchtigkeit aufweist, nämlich EPDM. Der O- und/oder N-Gehalt des polymeren Materials des ersten Streifens, hier EPDM, welcher sich bei Pyrolyse mit Sauerstoff im Überschuss bei 500°C verflüchtigt, beträgt ≤ 0,1-0,2 Gew.-% bezogen auf den Glührückstand des polymeren Materials bei 1000°C.

Der erste Streifen weist eine Dicke von 1 mm auf, der zweite Streifen eine Dicke von 0,5 mm.

Der erste und der zweite Streifen sind zumindest im Wesentlichen luftundurchlässig. Der erste und der zweite Streifen weisen jeweils unabhängig voneinander eine Luftdurchlässigkeit von ≤ 1-3 l/m2s, genauer ≤ 0,2-0,01 l/m2s nach DIN EN ISO 9237 auf, bei einem Messdruck (Unterdruck) von 1 mbar.

Der zweite Streifen weist einen s_{D}-Wert von 0,5 m bei 25% relativer Luftfeuchtigkeit gemäß DIN 52615 auf.

Bei Ausbildung gemäß zweiter Variante mit variablem WDD-Widerstand hat nach dem Beispiel der zweite Streifen einen s_{D}-Wert von 0,5 m bei 25% relativer Luftfeuchtigkeit gemäß DIN 52615 und einen s_{D}-Wert von 0,1 m bei 72,5% relativer Luftfeuchtigkeit gemäß DIN 52615, jeweils bei 20°C. Der Wasserdampfdiffusionswiderstand des Materials erhöht sich also mit zunehmender Luftfeuchtigkeit. Der s_{D}-Wert des zweiten Streifens bei 25% einerseits und bei 72,5% relativer Luftfeuchtigkeit andererseits (jeweils bei 20°C) unterscheidet sich also um ca. den Faktor 5, die Differenz beider s_{D}-Werte des zweiten Streifens bei den beiden angegebenen relativen Luftfeuchtigkeiten beträgt ca. 0,4 m. Die weiteren Lagen des Verbundmaterials des zweiten Streifens haben jeweils einen s_{d}-Wert, welcher unter dem tiefsten s_{d}-Wert der Delta sD- bzw. Tonomerschicht liegt, hier mehr als um den Faktor 10. Die Delta sD- bzw. Ionomerschicht weist eine Dicke von ca. 20 µ auf.

Der erste Streifen besteht aus einem Material, welches einen höheren Wasserdampfdiffusionswiderstand aufweist als das Material des zweiten Streifens, bezogen auf 20°C und eine relative Luftfeuchtigkeit von 25%, genauer gesagt weist der erste Streifen einen s_{D}-Wert von ca. 50 oder auch z.B. ca 500 m auf gemäß DIN 52615. Der Wasserdampfdiffusionswiderstand des ersten Materials liegt bei 20°C und 50% relativer Luftfeuchtigkeit also ca. um den Faktor 1000 höher als der Wert des zweiten Streifens, so dass der erste Streifen im Wesentlichen wasserdampfdiffusionsdicht ist. Der erste Streifen weist im Wesentlichen keine Abhängigkeit des Wasserdampfdiffusionswiderstandes von der Luftfeuchtigkeit auf.

Der erste und der zweite Streifen sind gegenüber Spritzwasser wasserdicht, insbesondere schlagregendicht bei ≥ 300 Pa oder ≥ 600 Pa, nach DIN EN ISO 1027. Auf den jeweiligen Streifen aufgebrachte Wassertropfen durchdringen das Streifenmaterial nicht zur gegenüberliegenden Seite unter Schwerkrafteinwirkung.

Der erste Streifen 5 ist mit einer Haftmittelschicht 4 vorzugsweise als Selbstklebeschicht mit einer zum Gebrauch abziehbaren Abdeckfolie 4a abgedeckt. Der zweite Streifen ist werkseitig mit einer Haftmittelschicht 11, vorzugsweise als Selbstklebeschicht mit Abdeckfolie 11a mit einer Haftmittelschicht versehen. Die Haftmittelschicht des ersten Streifens ist im Bereich des lateral außenseitiges Längsrandes 5a der Streifens 5 angeordnet, unabhängig hiervon ist die Haftmittelschicht des zweiten Streifens im Bereich des gegenüberliegenden außenseitigen Längsrandes angeordnet. Hierdurch ist insgesamt das Dichtungsband bei der Abdeckung des jeweiligen Wandbereichs einfach und flexibel einsetzbar. Die Haftmittelschicht 4 an dem ersten Streifen ist an der dem zweiten Streifen (Unterseite 5d) gegenüberliegenden Seite (Oberseite 5c) des Streifens angeordnet, gegebenenfalls auch an der Unterseite. Allgemein im Rahmen der Erfindung können der erste und/oder der zweite Streifen werkseitig mit einer Haftmittelschicht versehen sein, einseitig oder beidseitig. Diese Haftmittelschicht kann beispielsweise ein Butylkautschuk oder eine Selbstklebeschicht sein. Der erste Streifen kann gegebenenfalls auch auf der Baustelle mit einem Klebemittel, beispielsweise einer Klebepaste, versehen werden, gegebenenfalls auch der zweite Streifen. Die jeweiligen Haftmittelschichten dienen der Befestigung des Dichtungsbandes an einem Bauwerksbereich des abzudichtenden Bauwerkes.

Die Breite des ersten Streifens beträgt ca. 33% der Breite des Bandes 1, die Breite des zweiten Streifens ca. 66% der Breite des Bandes.

Figur 2 zeigt eine Abwandlung des Streifens nach Fig. 1, wobei im Übrigen auf das oben Gesagte vollumfänglich Bezug genommen wird, auch bezüglich der beiden genannten Varianten. Nach der Abwandlung ist zwischen dem ersten und zweiten Streifen 5, 10 ein dritter Streifen 15 aus einem Material vorgesehen, welches von dem Material des ersten und des zweiten Streifens verschieden ist. Das Material des dritten Streifens weist hier eine hohe Reißfestigkeit auf, ähnlich der des ersten Streifens, jedoch eine Elastizität, welche zwischen der des ersten und des zweiten Streifens liegt. Hierdurch kann das Material des dritten Streifens sich nach wie vor sehr gut an die Formgestalt des Bauwerkes anpassen, elastische Kräfte werden jedoch überwiegend von dem ersten Streifen aufgenommen. Der erste Streifen und der zweite Streifen sind jeweils an einem Randbereich des Dichtungsbandes angeordnet.

Figur 3 zeigt eine weitere Abwandlung des Streifens nach Fig. 1, wobei im Übrigen auf das oben Gesagte vollumfänglich Bezug genommen wird, auch bezüglich der beiden genannten Varianten. Nach der Abwandlung ist der zweite Streifen 10 beidseitig mit einem Streifen 5, 5' des ersten Materials versehen, wobei die Streifen 5 und 5' aus demselben Material oder ggf. auch aus unterschiedlichen reißfesten Materialien mit gegenüber dem zweiten Streifen hoher Elastizität bestehen können. Die Streifen 5 und 5' können dieselbe oder unterschiedliche Breiten aufweisen. Die Haftmittelschichten 4, 4' sind jeweils an den lateral außenseitigen Bereichen der Streifen 5, 5' angeordnet und jeweils mittels Abdeckfolien 4a, 4a' abgedeckt. Die Streifen 5 und 5' sind jeweils auf derselben Seite des zweiten Streifens angeordnet, sie können jedoch ggf. auf gegenüberliegenden Seiten desselben angeordnet sein.

Fig. 4 zeigt die Anwendung eines erfindungsgemäßen Dichtungsbandes an einem Bauwerk, hier beispielhaft an Dichtungsbändern 200, 250, welche mit dem Dichtungsband nach Fig. 1 baugleich sind (auf die dortigen Ausführungen sei vollumfänglich verwiesen), wobei dies entsprechend auch für andere erfindungsgemäße Dichtungsbänder gelten kann.

Das Bauwerk 100 weist zwei aneinander angrenzende Wandaufbaubereiche 101, 102 auf. In einem Bereich 101 des Wandaufbaus ist ein Außenverkleidungselement 110 wie eine Fassadenplatte (alternativ auch ein Rahmenbauteil), eine Tragkonstruktion 130 (beispielsweise ein Träger oder ein Mauerwerk) und eine zwischen diesen angeordnete Wärmedämmschicht 120 angeordnet. Die Wärmedämmschicht stößt in einem stirnseitigen Stoß 103 an das Verkleidungselement an (abgesehen von dem zwischen diesen angeordneten Bereich des Dichtungsbandes). Die Wärmedämmschicht liegt an einer Tragkonstruktion 130 an, hier diese teilweise flächig bedeckend. Der Übergangsbereich 105 zwischen Verkleidungselement und Tragkonstruktion, nämlich über die Erstreckung 121 der Wärmedämmschicht zwischen diesen, wird durch ein Dichtungsband 200 abdeckt und damit abgedichtet, also die Stirnseite 121 der Wärmedämmschicht mit angrenzendem Seitenbereich 122 derselben, über welchen das Dichtungsband herumgezogen ist. Ferner werden der Übergangsbereich 106 zwischen Verkleidungselement und Wärmedämmschicht und der Übergangsbereich 107 zwischen Wärmedämmschicht und Tragkonstruktion durch das Dichtungsband abgedeckt und damit abgedichtet.

In einem anderen Bereich 102 des Wandaufbaus ist ein Innenverkleidungsprofil bzw. ein Verkleidungselement 140 einer Fensterlaibung und einer Tragkonstruktion 130 und eine zwischen diesen angeordnete Wärmedämmschicht 120 (welche hier mit der oben genannten Wärmedämmschicht 120 identisch ist, aber nicht sein muss) angeordnet. Die Wärmedämmschicht liegt flächig an der Tragkonstruktion 130 an der Fensterlaibungsverkleidung 140 (abgesehen von dem zwischen diesen angeordneten Bereich des Dichtungsbandes) an, diese jeweils teilweise flächig bedeckend. Der Übergangsbereich 105 zwischen Verkleidungselement 140 und Tragkonstruktion 130, nämlich über die Erstreckung 122 der Wärmedämmschicht zwischen diesen, wird durch ein Dichtungsband 250 abdeckt und damit abgedichtet, also die Stirnseite 123 der Wärmedämmschicht mit angrenzendem Seitenbereich 124 derselben, über welchen das Dichtungsband herumgezogen ist. Ferner werden der Übergangsbereich 108 zwischen Verkleidungselement und Wärmedämmschicht und der Übergangsbereich 109 zwischen Wärmedämmschicht und Mauerwerksbereich durch das Dichtungsband abgedeckt und damit abgedichtet.

Der Wandaufbau weist hier eine Raumaußenseite 100a und eine Rauminnenseite 100b auf. Die Anordnung einer Wärmedämmschicht als Wandaufbaubereich in Kombination mit dem erfindungsgemäßen Dichtungsbandes ist besonders bevorzugt, es können anstelle dieser gegebenenfalls auch andere Wandaufbaubereiche aus anderen Materialien vorliegen. Die Wärmedämmschicht 120 ist wasserdampfdiffusionsdurchlässig, bspw. in Form eines wasserdampfdiffusionsoffenen oder offenzelligen Materials wie z.B. Mineralwolle oder Kunststoffschaums, was allgemein im Rahmen der Erfindung gelten kann. Unter Überdeckung eines Oberflächenbereichs der Wärmedämmschicht jeweils neu (Stirnseiten und/oder Seitenflächen) durch das Dichtungsband werden diese Bereiche ebenfalls flächig abgedichtet, bspw. gegen Zugluft, Spritzwasser, Schlagregen o.dgl..

Bei dem Dichtungsband 200, 250 ist jeweils der erste Streifen 200a, 250a aus dem ersten Material raumaußenseitig hin und der zweite Streifen 200b, 250b in Beziehung zum ersten Streifen rauminnenseitig hin angeordnet. Der erste Streifen 200a, 250a weist jeweils einen Teilbereich 200a-1 und 250a-1 auf, welcher sich über die gesamte Länge des ersten Streifens erstreckt, jeweils näher zur Raumaußenseite hin angeordnet ist als der zweite Streifen des jeweiligen Dichtungsbandes. Der Übergangsbereich 200c, 250c zwischen dem ersten und dem zweiten Streifen des jeweiligen Dichtungsbandes 200, 250 ist rauminnenseitig gegenüber dem mittleren Bereich oder dem dem zweiten Streifen abgewandten Randbereich des ersten Streifens angeordnet, also weiter zur Rauminnenseite hin angeordnet, als der mittlere Bereich oder der Randbereich des ersten Streifens, welcher dem zweiten Streifen abgewandt ist. Der erste Streifen des jeweiligen Dichtungsbandes weist eine höhere Wasser- und/oder Luftdichtigkeit als der zweite Streifen desselben Dichtungsbandes auf.

Der erste Streifen ist hier mit der Haftschicht an dem Bereich des Wandaufbaus angehaftet bzw. festgelegt. Der erste Streifen 200a, 250a der Dichtbänder 200, 250 kann jeweils an einem formstabilen Wandbereich wie einem Verkleidungs- oder Rahmenelement, gegebenenfalls auch an einem Wandbereich, beispielsweise dem Mauerwerksbereich, mittels der entsprechenden Klebe/Haftmittelschicht 200m, 250n, befestigt sein, bspw. jeweils an der Rückseite derselben. Der zweite Streifen 200b, 250b ist vorzugsweise ebenfalls mit einer Haftmittelschicht an diesem anliegenden Bereich des Wandaufbaubereichs befestigt, und kann unabhängig hiervon im Wesentlichen flächig an der Wärmedämmschicht anliegen. Der zweite Streifen 200b, 250b des jeweiligen Dichtstreifens überdeckt teilweise den stärker wasserdampfdiffusionsoffenen Wandaufbaubereich, nämlich die Wärmedämmschicht und kann an dieser anliegen. Der zweite Streifen des jeweiligen Dichtungsbandes kann sich hierbei jeweils über einen größeren Bereich oder ein größere Fläche über die wasserdampfdiffusionsoffenere Schicht des Wandaufbaubereichs (hier die Wärmedämmschicht) erstrecken als über die weniger wasserdampfdiffusionsoffene Schicht (die Tragkonstruktion oder das Verkleidungsteil.

Besonders bevorzugt ist der zweite Streifen angrenzend an oder (unmittelbar) anliegend an einer Wärmedämmschicht angeordnet und deckt diese bereichsweise ab. Die Dämmschicht kann aus einem Wärmedämmmaterial wie Polystyrol, Polyurethanschaum, Mineralwolle, Glasfasermaterial usw. bestehen. Die Wärmedämmschicht kann selbstragend sein. Das Dämmstoffmaterial weist eine Wärmeleitfähigkeit λ_{R} von ca. 0,06 W/mK auf.

Das Dichtungsband kann derart an die Wärmedämmschicht angepasst sein, dass der Wasserdampfdiffusionswiderstand (s_{D}-Wert) der zweiten Schicht des Dichtungsbandes kleiner ist als der s_{D}-Wert der Wärmedämmschicht ist.

Fig. 5 zeigt die Anwendung des erfindungsgemäßen Dichtungsbandes gemäß Fig. 3 an einem Bauwerk, wobei die lateral äußeren Streifen 5, 5' an einer Tragkonstruktion oder einem Mauerwerksbereich 500 mittels der Haftmittelschichten 4, 4' der Streifen 5, 5'aus dem ersten Material befestigt sind und er mittlere Bereich des Dichtungsbandes aus dem zweiten Streifen 10 auf Höhe einer wasserdampfdiffusionsoffenen Fuge 510 angeordnet ist. Die Fuge 510 ist mit einem wasserdampfdurchlässigen Fugendichtmaterial 520 wie einem rückstellfähigen Schaumstoffstreifen abgedichtet.

Auch die Ausführungen zu den Figuren 4 und gelten bezüglich der beiden genannten Varianten zu dem erfindungsgemäßen Dichtungsband.

## Patentansprüche

1. Flächenförmiges Dichtungsband zur Abdichtung eines Wandaufbaubereichs, beispielsweise zur Überdeckung des Übergangsbereichs einer Tragkonstruktion und eines benachbarten Bereichs des Wandaufbaus, insbesondere einer Fassade, wobei das Dichtungsband zwei Längsränder aufweist und bereichsweise in Bandlängsrichtung verteilt mit einem Haftmittel versehen oder versehbar ist, mittels dessen das Dichtungsband an einem Bauteil des Wandaufbaubereichs anhaftbar ist, wobei das Dichtungsband einen sich in Bandlängsrichtung erstreckenden ersten Streifen aus einem dehnfähigen und reißfesten Material (erstes Material) aufweist,
wobei das Dichtungsband ferner einen sich in Bandlängsrichtung erstreckenden zweiten Streifen aufweist, wobei in Bezug auf die Breite des Bandes der erste Streifen und der zweite Streifen zumindest bereichsweise nebeneinander angeordnet sind, dass der erste Streifen einen Wasserdampfdiffusionswiderstand aufweist, welcher zumindest 20% höher als der des zweiten Streifens ist, und dass der zweite Streifen einen Sd-Wert im Bereich von 0,01 m bis 20 m aufweist, **dadurch gekennzeichnet, dass** der erste Streifen eine höhere Zugfestigkeit und/oder eine höhere Reißdehnung aufweist als der zweite Streifen.

2. Flächenförmiges Dichtungsband nach Anspruch 1, **dadurch gekennzeichnet, dass** der zweite Streifen ein seinen Wasserdampfdiffusionswiderstand mit der Luftfeuchtigkeit reversibel änderndes Material (zweites Material) aufweist oder aus einem solchen besteht.

3. Flächenförmiges Dichtungsband nach Anspruch 1 oder 2, **dadurch gekennzeichnet, dass** der erste Streifen aus einem Material besteht, welches eine geringere Abhängigkeit des Wasserdampfdiffusionswiderstandes von der Luftfeuchtigkeit aufweist als der zweite Streifen oder im Wesentlichen keine Abhängigkeit des Wasserdampfdiffusionswiderstandes von der Luftfeuchtigkeit aufweist,

4. Dichtungsband nach einem der Ansprüche 1 bis 3, **dadurch gekennzeichnet, dass** der erste Streifen überwiegend aus einem Polyolefinmaterial oder Kautschukmaterial besteht.

5. Dichtungsband nach einem der Ansprüche 1 bis 4, **dadurch gekennzeichnet, dass** der zweite Streifen aus einem zweiten Material besteht, dessen Wasserdampfdiffusionswiderstand sich mit zunehmender Luftfeuchtigkeit erniedrigt.

6. Dichtungsband nach einem der Ansprüche 1 bis 5, **dadurch gekennzeichnet, dass** der zweite Streifen einen s_{D}-Wert von 0,1 m bis 20 m aufweist.

7. Dichtungsband nach einem der Ansprüche 1 bis 6, **dadurch gekennzeichnet, dass** der erste Streifen einen s_{D}-Wert von 20 m bis 1000 m aufweist, wobei der s_{D}-Wert des zweiten Streifens kleiner als der des ersten Streifens ist.

8. Dichtungsband nach einem der Ansprüche 1 bis 7, **dadurch gekennzeichnet, dass** der erste Streifen eine Zugfestigkeit aufweist, welche ≥ 20% höher als die des zweiten Streifens ist und/oder dass der erste Streifen eine Reißdehnung aufweist, welche ≥ 35% höher als die des zweiten Streifens ist.

9. Dichtungsband nach einem der Ansprüche 1 bis 8, **dadurch gekennzeichnet, dass** der erste Streifen eine Zugfestigkeit im Bereich von 2-30 N/mm² aufweist, gemäß DIN 7864-1, und/oder dass der erste Streifen eine Reißdehnung im Bereich von 50 bis 1000 % aufweist, gemäß DIN 7864-1.

10. Dichtungsband nach einem der Ansprüche 1 bis 9, **dadurch gekennzeichnet, dass** an dem ersten Streifen und/oder an dem zweiten Streifen eine Haftmittelschicht zur Befestigung des Dichtungsbandes an einem Bauwerksbereich angeordnet ist.

11. Dichtungsband nach einem Ansprüche 1 bis 10, **dadurch gekennzeichnet, dass** das Dichtungsband weiterhin einen dritten Streifen aufweist, welcher aus einem dehnfähigen und reißfesten Material besteht, wobei der erste, zweite und dritte Streifen in Dichtungsbandlängsrichtung verlaufen und der zweite Streifen zwischen dem ersten und dem dritten Streifen angeordnet ist.

12. Dichtungsband nach Anspruch 11, **dadurch gekennzeichnet , dass** ein Haftmittel an dem ersten Streifen und dem dritten Streifen angeordnet ist.

13. Bauwerk mit zwei Wandaufbaubereichen, beispielsweise einer Tragkonstruktion einerseits und einem diesem benachbarten Bereich des Wandaufbaus andererseits, und mit einem den Übergangsbereich zwischen diesen abdichtendem flächigem Dichtungsband, **dadurch gekennzeichnet, dass** der abzudichtende Bereich mittels eines Dichtungsbandes nach einem der Ansprüche 1 bis 12 abgedichtet ist.

14. Bauwerk nach Anspruch 13, **dadurch gekennzeichnet , dass** der erste Streifen des Dichtungsbandes raumaußenseitig und der zweite Streifen in Beziehung zu dem ersten Streifen rauminnenseitig an dem Bauwerk angeordnet ist.

15. Bauwerk nach einem der Ansprüche 13 oder 14, **dadurch gekennzeichnet, dass** der erste Streifen des Dichtungsbandes mit dem Haftmittel an einem Profilteil eines Wandverkleidungs- oder Fassadenteils befestigt ist, wobei das Dichtungsband raumaußenseitig an dem Wandaufbaubereich angeordnet ist.

16. Bauwerk nach einem der Ansprüche 13 bis 15, **dadurch gekennzeichnet, dass** der erste Streifen des Dichtungsbandes mit dem Haftmittel an einem eine Wärmedämmschicht abdeckendem Bauteil des Wandaufbaubereichs befestigt ist.

17. Bauwerk nach einem der Ansprüche 13 bis 16, **dadurch gekennzeichnet, dass** der zweite Streifen des Dichtungsbandes einen Bereich einer Wärmedämmschicht überdeckend angeordnet ist.

## Claims

1. Laminar sealing tape for sealing the region of a wall structure, for example, for covering the transition region of a support structure and an adjacent region of the wall structure, particularly of a façade, wherein the sealing tape has two longitudinal edges and is or can be provided with an adhesive, distributed in certain areas in the longitudinal direction of the tape, by which adhesive the sealing tape can be adhered to a structural element of the region of the wall structure, wherein the sealing tape has a first strip from an expandable and tear-resistant material (first material) that extends in the longitudinal direction of the tape, wherein the sealing tape further has a second strip that extends in the longitudinal direction of the tape, wherein relative to the width of the tape, said first strip and said second strip are juxtaposed at least in sections, wherein the first strip has a water vapor diffusion resistance which is at least 20% higher than that of the second strip, and wherein the second strip has an Sd value in the range of 0.01 m to 20 m, **characterized in that** the first strip has a tensile strength and/or an elongation at break higher than that of the second strip.

2. Laminar sealing tape according to claim 1, **characterized in that** the second strip includes or consists of a material (second material) which reversibly changes its vapor diffusion resistance with air humidity.

3. Laminar sealing tape according to claim 1 or 2, **characterized in that** the first strip consists of a material having a lower dependence of the water vapor diffusion resistance on air humidity than the second strip or substantially having no dependence of the water vapor diffusion resistance on air humidity.

4. Sealing tape according to one of the claims 1 to 3, **characterized in that** the first strip predominantly consists of a polyolefin material or rubber material.

5. Sealing tape according to one of the claims 1 to 4, **characterized in that** the second strip consists of a second material whose water vapor diffusion resistance decreases with an increasing air humidity.

6. Sealing tape according to one of the claims 1 to 5, **characterized in that** the second strip has an Sp value of 0.1 m to 20 m.

7. Sealing tape according to one of the claims 1 to 6, **characterized in that** the first strip has an Sp value of 20 m to 1000 m, the Sp value of the second strip being less than that of the first strip.

8. Sealing tape according to one of the claims 1 to 7, **characterized in that** the first strip has a tensile strength which is ≥ 20% higher than that of the second strip and/or that the first strip has an elongation at break which is ≥ 35% higher than that of the second strip.

9. Sealing tape according to one of the claims 1 to 8, **characterized in that** the first strip has a tensile strength in the region of 2-30 N/mm², according to DIN 7864-1, and/or that the first strip has an elongation at break in the region of 50 to 1000%, according to DIN 7864-1.

10. Sealing tape according to one of the claims 1 to 9, **characterized in that** on the first strip and/or on the second strip, there is disposed an adhesive layer for fixing the sealing tape to a region of a building.

11. Sealing tape according to one of the claims 1 to 10, **characterized in that** the sealing tape further includes a third strip that consists of an expandable and tear-resistant material, wherein the first, second and third strips run in the longitudinal direction of the sealing tape and wherein the second strip is arranged between the first and the second strips.

12. Sealing tape according to claim 11, **characterized in that** an adhesive is arranged on the first strip and on the third strip.

13. Building with two regions of a wall structure, for example, a support structure on the one side and an adjacent region of the wall structure on the other side, and with a laminar sealing tape covering the transition region between them, **characterized in that** the region to be sealed is sealed by means of a sealing tape according to one of the claims 1 to 12.

14. Building according to claim 13, **characterized in that** the first strip of the sealing tape is arranged on the building on the indoor side thereof, and the second sealing strip is arranged on the outdoor side thereof relative to the first strip.

15. Building according to one of the claims 13 or 14, **characterized in that** the first strip of the sealing tape is fixed, by means of the adhesive, to a profiled element of a wall covering or façade part, wherein the sealing tape is arranged on the region of the wall structure on the outdoor side thereof.

16. Building according to one of the claims 13 to 15, **characterized in that** the first strip of the sealing tape is fixed, by means of the adhesive, to a structural element of the region of the wall structure covering a thermal insulation layer.

17. Building according to one of the claims 13 to 16, **characterized in that** the second strip of the sealing tape is arranged in a manner such as to cover a region of a thermal insulation layer.

## Revendications

1. Bande d'étanchéité plane destinée à étanchéifier une zone de structure de paroi, par exemple à recouvrir la zone de transition d'une construction de support et d'une zone voisine de la structure de paroi, en particulier d'en façade, bande d'étanchéité qui comporte deux bords longitudinaux et est pourvue ou peut être pourvue, par endroits dans le sens longitudinal de la bande, d'un adhésif au moyen duquel la bande d'étanchéité peut adhérer à un élément de la zone de structure de paroi, et bande d'étanchéité qui comporte un premier ruban s'étendant dans le sens longitudinal de la bande et composé d'un matériau extensible et résistant à la rupture (premier matériau), la bande d'étanchéité comportant en outre un deuxième ruban s'étendant dans le sens longitudinal de la bande, le premier ruban et le deuxième ruban étant juxtaposés au moins par endroits par rapport à la largeur de la bande, le premier ruban présentant une résistance à la diffusion de vapeur d'eau supérieure d'au moins 10% à celle du deuxième ruban et le deuxième ruban présentant une valeur Sd dans la plage de 0,01 m à 20 m, **caractérisée en ce que** le premier ruban présente une résistance à la traction et/ou un allongement à la rupture supérieurs à ceux du deuxième ruban.

2. Bande d'étanchéité plane selon la revendication 1, **caractérisée en ce que** le deuxième ruban comporte ou se compose d'un matériau changeant, de manière réversible, sa résistance à la diffusion de vapeur d'eau avec l'humidité de l'air (deuxième matériau).

3. Bande d'étanchéité plane selon la revendication 1 ou 2, **caractérisée en ce que** le premier ruban consiste en un matériau qui présente une dépendance de la résistance à la diffusion de vapeur d'eau de l'humidité de l'air inférieure à celle du deuxième ruban ou qui présente en gros aucune dépendance de la résistance à la diffusion de vapeur d'eau de l'humidité de l'air.

4. Bande d'étanchéité selon l'une des revendications 1 à 3, **caractérisée en ce que** le premier ruban se compose en majorité d'un matériau de polyoléfine ou caoutchouc.

5. Bande d'étanchéité selon l'une des revendications 1 à 4, **caractérisée en ce que** le ruban se compose d'un deuxième matériau dont la résistance à la diffusion de vapeur d'eau s'abaisse au fur et à mesure que l'humidité de l'air augmentera.

6. Bande d'étanchéité selon l'une des revendications 1 à 5, **caractérisée en ce que** le deuxième ruban présente une valeur Sp de 0,1 m à 20 m.

7. Bande d'étanchéité selon l'une des revendications 1 à 6, **caractérisée en ce que** le premier ruban présente une valeur Sp de 20 m à 1000 m, la valeur Sp du deuxième ruban étant inférieure à celle du premier ruban.

8. Bande d'étanchéité selon l'une des revendications 1 à 7, **caractérisée en ce que** le premier ruban présente une résistance à la traction supérieure de ≥ 20% à celle du deuxième ruban et/ou que le premier ruban présente un allongement à la rupture supérieure de ≥ 35% à celle du deuxième ruban.

9. Bande d'étanchéité selon l'une des revendications 1 à 8, **caractérisée en ce que** le premier ruban présente une résistance à la traction dans la gamme de 2-30 N/mm², selon DIN 7864-1, et/ou que le premier ruban présente un allongement à rupture dans la gamme de 50 à 1000%, selon DIN 7864-1.

10. Bande d'étanchéité selon l'une des revendications 1 à 9, **caractérisée en ce qu'**au premier ruban et/ou au deuxième ruban est disposée une couche d'adhésif pour fixer la bande d'étanchéité à une zone de bâtiment.

11. Bande d'étanchéité selon l'une des revendications 1 à 10, **caractérisée en ce que** la bande d'étanchéité comporte en outre un troisième ruban se composant d'un matériau élastique et indéchirable, le premier, le deuxième et le troisième rubans s'étendant en sens longitudinal de la bande d'étanchéité, et le deuxième ruban étant disposé entre le premier et le troisième ruban.

12. Bande d'étanchéité selon la revendication 11, **caractérisée en ce qu'**un adhésif est disposé sur le premier ruban et sur le troisième ruban.

13. Bâtiment comprenant deux zones de structure de paroi, par exemple une construction de support d'une part et une zone voisine de cette structure de paroi d'autre part, et comprenant une bande d'étanchéité plane étanchéifiant la zone de transition entre celles-ci, **caractérisé en ce que** la zone à étanchéifier est étanchéifiée au moyen d'une bande d'étanchéité selon l'une des revendications 1 à 12.

14. Bâtiment selon la revendication 13, **caractérisé en ce que** le premier ruban de la bande d'étanchéité est disposé sur le côté extérieur du local du bâtiment et le deuxième ruban est disposé sur le côté intérieur du local du bâtiment, par rapport au premier ruban.

15. Bâtiment selon l'une des revendications 13 ou 14, **caractérisé en ce que** le premier ruban de la bande d'étanchéité est fixé sur une pièce profilée d'un élément de revêtement de façade ou de façade au moyen d'un adhésif, la bande d'étanchéité étant disposée sur le côté extérieur du local du bâtiment.

16. Bâtiment selon l'une des revendications 13 à 15, **caractérisé en ce que** le premier ruban de la bande d'étanchéité est fixé sur un élément de la zone de structure de paroi recouvrant une couche calorifuge au moyen de l'adhésif.

17. Bâtiment selon l'une des revendications 13 à 16, **caractérisé en ce que** le deuxième ruban de la bande d'étanchéité est disposé de sorte que celui-ci recouvre une partie d'une couche calorifuge.
